# FASCICULE DE BREVET EUROPEEN

(11) **EP 0 174 222 B1**
(45) Date de publication et mention de la délivrance du brevet: **28.09.1988**
(21) Numéro de dépôt: 85401488.3
(22) Date de dépôt: 19.07.1985
(51) Int. Cl.: H01J 49/40, H01J 49/16

(54) **Procédé de détermination de spectre de masse par temps de vol et spectromètre mettant en oeuvre ce procédé**
Verfahren zum massenspektrometrischen Analysieren mittels Laufzeitmessung und Massenspektrometer zur Durchführung dieses Verfahrens
Method of mass spectrometry by time-of-flight, and spectrometer therefor

(30) Priorité: 09.08.1984 FR 8412609
(43) Date de publication de la demande: 12.03.1986
(73) Titulaire: CENTRE NATIONAL DE LA RECHERCHE SCIENTIFIQUE (CNRS), 75700 Paris Cedex 07 (FR)
(72) Inventeur: Della Negra, Serge, F-91380 Chilly Mazarin (FR); Le Beyec, Yvon, F-91440 Bures sur Yvette (FR)
(74) Mandataire: Joly, Jean-Jacques

(56) Documents cités:
- US-A- 3 868 507
- NUCLEAR INSTRUMENTS AND METHODS, vol. 188, septembre 1981, pages 99-104, North-Holland Publishing Co., Amsterdam, NL; E. FESTA et al.: "A multistop time-to-digital converter"
- INTERNATIONAL JOURNAL OF MASS SPECTROMETRY AND ION PHYSICS, vol. 52, nos. 2/3, septembre 1983, pages 223-240, Elsevier Science Publishers B.V., Amsterdam, NL; H. DANIGEL et al.: "A 252 Cf fission fragment-induced desorption mass spetrometer: design, operation and performance"

## Description

La présente invention concerne la détermination de spectre de masse par temps de vol.

Dans un spectromètre de masse à temps de vol, des ions sont extraits d'une source contenant un produit à analyser et leur masse est déterminée par mesure de leur temps de vol jusqu'à un dispositif de détection.

La source d'ions est par exemple constituée par une surface solide d'où les ions sont libérés par désorption. Plusieurs techniques sont utilisées à cet effet. Ainsi, la surface solide peut être bombardée par des ions primaires accélérés par cyclotron ou être soumise à un rayonnement à haute énergie. Il est également bien connu de faire appel à une source radioactive 252Cf qui émet deux fragments de fission en directions opposées, l'un étant dirigé vers la surface solide pour libérer des ions et l'autre vers une feuille métallique pour éjecter des électrons dont la détection fournit la référence de temps (signal de départ) : voir « Nuclear Instruments and Methods •, vol. 188 (1981) p. 99-104.

La présente invention a pour but de fournir un procédé permettant une détermination de spectre de masse par temps de vol au moyen d'une source comprenant une surface solide soumise à l'action d'un champ électrique constant dans des conditions beaucoup plus simples que celles régnant avec les procédés actuellement connus.

Ce but est atteint par le fait que le champ électrique, provoque l'émission simultanée, d'une part, d'électrons et, d'autre part, d'ions négatifs libérés de ladite surface par désorption spontanée, et que le spectre de masse est déterminé à partir des différences de temps de vol des électrons et des ions négatifs entre la source et un dispositif de détection.

La présente invention est basée sur la constatation que, d'une façon inattendue, l'application d'un champ électrique constant provoque l'émission corrélée dans le temps d'électrons et d'ions négatifs. La réception des électrons par le dispositif de détection fournit alors la référence de temps pour la mesure des temps de vol des ions négatifs parvenant sur ce dispositif de détection. En plus de la simplicité de mise en oeuvre, le procédé selon l'invention présente l'avantage d'être non destructif vis-à-vis de la source d'ions.

La désorption spontanée ne nécessite pas de champ électrique d'intensité très élevée. A titre indicatif, un champ d'intensité constante comprise entre 1 et 3MV/m peut suffire.

La présente invention a aussi pour but dé fournir un spectromètre de masse à temps de vol permettant la mise en oeuvre du procédé défini ci-avant.

Ce but est atteint grâce à un spectromètre comportant : une enceinte pouvant être reliée à une source de vide, des moyens pour libérer par désorption des ions d'une source formée par une surface solide placée dans l'enceinte, un dispositif de détection comprenant des moyens de détection d'ions issus de la source, un dispositif de mesure pour déterminer le spectre de masse recherché à partir de grandeurs représentatives de temps de vol des ions entre la source et le dispositif de détection, et des moyens prévus pour établir un champ électrique constant entre la surface solide et une électrode, caractérisé en ce que ladite électrode est en forme de grille placée devant cette surface afin de provoquer l'émission simultanée, d'une part, d'électrons et, d'autre part d'ions négatifs libérés de ladite surface par désorption spontanée ; et en ce que le dispositif de mesure comprend des moyens pour élaborer des grandeurs représentatives des intervalles de temps séparant la réception d'électrons et la réception d'ions négatifs par le dispositif de détection.

D'autres particularités du procédé et du spectromètre conformes à l'invention ressortiront à la lecture de la description faite ci-après, à titre indicatif mais non limitatif, en référence aux dessins annexés sur lesquels :
- la figure 1 est une vue très schématique d'un mode de réalisation d'un spectromètre de masse à temps de vol conforme à l'invention, et
- les figures 2A et 2B sont des spectres obtenus pour un même composé organique respectivement avec le procédé conforme à l'invention et avec un procédé de l'art antérieur.

Le spectromètre représenté sur la figure 1 comprend essentiellement un tube 10 connecté à une source de vide (non représentée) permettant d'établir un vide poussé, par exemple 10-⁶ à ₁0-7 Torr à l'intérieur du tube 10.

Une source d'ions 11 est disposée au voisinage d'une première extrémité, ou extrémité arrière, du tube 10, à l'intérieur de celui-ci. Dans l'exemple illustré, la source 11 est constituée par une feuille métallique 11a, en forme de disque plan, sur la face avant de laquelle est disposée une mince couche uniforme 11 b d'un composé à analyser en masse, notamment un composé organique. La feuille 11a est par exemple une feuille d'aluminium d'épaisseur égale à 5 microns. Le composé à analyser est déposé sur la feuille 11a, par exemple par projection électrostatique, la masse de composé déposé étant par exemple de l'ordre de quelques microgrammes.

Au voisinage de sa deuxième extrémité, ou extrémité avant, le tube 10 renferme un dispositif de détection 12 qui est formé de détecteurs à galettes à micro-canaux et qui est relié à un dispositif de mesure 13 à l'extérieur du tube.

Selon une caractéristique essentielle de l'invention une émission simultanée d'électrons et d'ions négatifs à partir de la source 10 est provoquée en soumettant celle-ci à l'action d'un champ électrique constant. A cet effet, une électrode 15 en forme de grille est placée devant la feuille 11a, parallèlement à cette feuille et espacée de celle-ci, et une différence de potentiel est établie entre la feuille métallique 11a et la grille 15. Par exemple, la grille 15 est portée au potentiel de référence (masse) tandis qu'une tension négative constante V- fournie par un générateur de tension 16 est appliquée à la feuille 11a au moyen d'un conducteur traversant la paroi du tube 10.

Les électrons et ions négatifs émis sous l'action du champ électrique sont accélérés par celui-ci et « volent » jusqu'au dispositif de détection 12 en passant à travers l'électrode 15 qui est formée de préférence par une grille très fine avec un taux de transparence élevé (par exemple 90 %).

Les électrons et les ions sont émis simultanément et reçus successivement dans l'ordre de masse croissante. A chaque électron ou ion reçu, le dispositif de détection 12 produit un signal électrique sd qui est appliqué au dispositif de mesure 13. Puisqu'il y a corrélation temporelle entre émission des électrons et émission des ions, et que le temps de vol d'un électron est connu, la réception d'un électron par le dispositif de détection peut être utilisée comme référence de temps pour la mesure des temps de vol des ions négatifs reçus ensuite.

Le dispositif de mesure 13 comprend un circuit discriminateur de fraction constante 21, un convertisseur temps numérique 22 et un circuit d'acquisition de données 23.

Le circuit 21 transforme chaque signal sd en une impulsion calibrée à un niveau compatible avec les circuits utilisés en aval. Un tel circuit discriminateur de fraction constante est connu en soi ; on pourra notamment utiliser le circuit commercialisé sous la référence 7174 par la société française ENERTEC (SCHLUMBERGER).

La sortie du circuit 21 est, d'une part, reliée directement à une entrée de commande de démarrage 22d du convertisseur temps-numérique 22 et, d'autre part, reliée par un circuit à retard constant 24 à une entrée 22s de commande d'arrêt de ce même convertisseur. Pour le convertisseur 22, on pourra utiliser par exemple le circuit dont le principe est décrit par E. Festa et R. Sellem dans la publication des Etats-Unis d'Amérique « Nuclear Instruments and Methods vol. 188 (1981) page 99. Après avoir reçu un signal de départ, un tel convertisseur peut accepter, dans un intervalle de temps limité prédéterminé (par exemple 16 ou 32 microsecondes) plusieurs signaux d'arrêt (par exemple 32) et fournit, en réponse à chaque signal d'arrêt, un mot numérique représentant le temps écoulé entre la réception du signal de départ et la réception de ce signal d'arrêt. Ces mots numériques sont enregistrés par l'intermédiaire du circuit 23 d'acquisition de données branché en sortie du convertisseur 22.

Un cycle de fonctionnement du convertisseur 22 est, pratiquement dans tous les cas, déclenché en réponse à la réception d'un électron. Le même signal, retardé par le circuit 24 fournit un premier résultat de comptage, ce qui permet, d'une part, une visualisation et une comptabilisation des électrons reçus et, d'autre part de disposer d'une référence précise pour la mesure des temps de réception des ions négatifs puisque les signaux correspondants sont acheminés également vers l'entrée de commande d'arrêt 22s à travers le circuit à retard 24.

Les résultats ou comptes obtenus aux mêmes instants relatifs de cycles successifs de fonctionnement du convertisseur 22, au cours d'une période d'observation, sont cumulés pour fournir le spectre de masse recherché. A titre indicatif, la durée d'une période d'observation est de quelques minutes.

La figure 2A montre le spectre de masse du composé organique valine (de poids moléculaire 117) obtenu au moyen d'un spectromètre tel que celui de la figure 1, le tube 10 ayant une longueur de 0,3 m et un diamètre de 0,1 m. Une tension de -9kV était appliquée à la feuille 11 a. la grille 15 étant distante de celle-ci de 5 mm.

Le premier pic sur la figure 2A est produit par la réception des électrons retardée par le circuit 24. Ce premier pic fournit une origine décalée pour la mesure des temps de vol, et son intégrale donne le nombre total d'électrons ne- qui ont engendré un signal de démarrage. Un rendement de désorption pour un ion négatif de masse n peut être défini comme étant le rapport entre le nombre de comptes dans le pic de masse m et le nombre ne-. Pour l'ion négatif valine- (m = 116-), le rendement de désorption spontanée ainsi calculé est de 1 % dans cet exemple.

A titre de comparaison, la figure 2B montre le spectre de masse du même composé obtenu au moyen d'un spectromètre dans lequel une source radioactive classique de 252Cf est utilisée pour libérer les ions par désorption. On notera que le spectre obtenu avec le spectromètre selon l'invention se distingue de celui de la figure 2B par la présence de pics plus marqués pour les masses correspondant à C-, CH-, 0- et OH-.

Bien que l'on ait décrit ci-avant un exemple de mise en oeuvre de l'invention pour l'obtention d'un spectre d'un composé organique de poids moléculaire relativement peu élevé, il est à noter que les ions moléculaires de masses allant de 2000 à 3000 ont été observés par cette technique de désorption spontanée.

Par ailleurs, l'invention n'est bien sûr pas limitée à la détermination de spectres de masse de composés organiques. Des mesures peuvent être effectuées par exemple sur des sources métalliques constituées directement d'une feuille du métal ou alliage à examiner portée au potentiel désiré.

L'intensité du champ électrique à établir pour réaliser la désorption spontanée d'ions négatifs simultanément avec l'émission d'électrons est dans une certaine mesure choisie en fonction de la nature du dépôt moléculaire 11b et des performances du dispositif de mesure. En effet, l'émission commence lorsque l'intensité du champ électrique dépasse un certain seuil. Par ailleurs, comme l'émission augmente lorsque l'intensité du champ croît, le nombre d'électrons peut devenir tel que la capacité d'acquisition du dispositif de mesure est saturée et une partie des événements est perdue pour des valeurs d'intensité dépassant un certain seuil.

Dans le cas de l'exemple de mise en oeuvre de l'invention décrit plus haut, avec un espace de 5 mm entre la feuille 11a et l'électrode 15, il a été noté que l'émission commence lorsque la tension appliquée à la feuille 11a devient, en valeur absolue, supérieure à 3 ou 4 kV. Pour une valeur de 10 kV sur 5 mm, le nombre d'électrons comptés en une seconde est inférieur à 10.000. A la valeur de 15 kV sur 5 mm, le nombre d'électrons est devenu tel que la capacité d'acquisition du dispositif de mesure utilisé dans cet exemple est saturée.

D'une façon générale, une valeur de champ comprise entre 1 et 3 MV/m semble devoir convenir, l'adaptation de cette valeur étant effectuée selon la nature du dépôt moléculaire. On remarquera que cette valeur reste très inférieure aux niveaux qui sont utilisés pour réaliser une désorption par effet de champ violent dans des spectromètres de masse de type magnétique. De plus, dans le cas de la présente invention, le champ électrique modéré est appliqué pendant toute la durée de l'observation et l'instant de son application ne constitue pas une référence de temps.

## Revendications

1. Procédé de détermination de spectre de masse par temps de vol, au moyen d'une source comprenant une surface solide, soumise à l'action d'un champ électrique constant, caractérisé en ce que le champ électrique provoque l'émission simultanée, d'une part, d'électrons et, d'autre part, d'ions négatifs libérés de ladite surface par désorption spontanée, et en ce que le spectre de masse est déterminé à partir des différences de temps de vol des électrons et des ions négatifs entre la source et un dispositif de détection.

2. Procédé selon la revendication 1, caractérisé en ce que le champ électrique est produit par établissement d'une différence de potentiel entre la surface solide et une électrode en forme de grille parallèle à celle-ci.

3. Procédé selon l'une quelconque des revendications 1 et 2, caractérisé en ce que l'intensité du champ électrique est comprise entre 1 et 3 MV/m.

4. Spectromètre de masse à temps de vol, comportant une enceinte (10) pouvant être reliée à une source de vide, des moyens pour libérer par désorption des ions d'une source (11) formée par une surface solide placée dans l'enceinte, un dispositif de détection (12) comprenant des moyens de détection d'ions issus de la source, un dispositif de mesure (13) pour déterminer le spectre de masse recherché à partir de grandeurs représentatives de temps de vol des ions entre la source et le dispositif de détection et des moyens (16) prévus pour établir un champ électrique constant entre la surface solide et une électrode (15) caractérisé en ce que ladite électrode (15) est en forme de grille placée devant cette surface afin de provoquer l'émission simultanée, d'une part, d'électrons et, d'autre part d'ions négatifs libérés de ladite surface par désorption spontanée ; et en ce que le dispositif de mesure (13) comprend des moyens (21, 22) pour élaborer des grandeurs représentatives des intervalles de temps séparant la réception d'électrons et la réception d'ions négatifs par le dispositif de détection (12).

## Claims

1. Process for determining mass spectrum, by time of flight measurement, by means of a source having a solid surface, subjected to the action of a constant electric field, characterized in that the electric field causes the simultaneous emission, on the one hand, of electrons and, on the other hand, of negative ions released from said surface by spontaneous desorption, and in that the mass spectrum is determined from the differences in time of flight of the electrons and of the negative ions between the source and a detection device.

2. Process according to claim 1, characterized in that the electric field is produced by establishing a difference of potential between the solid surface and a grid-shaped electrode parallel thereto.

3. Process according to claim 1, wherein the intensity of said electric field ranges between 1 and 3 MV/m.

4. Time-of-flight mass spectrometer, comprising an enclosure (10) adapted to be connected to a vacuum source, means for releasing, by desorption, ions from a source (11), having a solid surface placed inside the enclosure, a detection device (12) comprising means for detecting ions issued from the source, a measuring device (13) for determining the sought mass spectrum from values representing the time of flight of the ions between the source and the detection device, and means (16) for creating a constant electric field between the solid surface and an electrode (15), characterized in that said electrode (15) is grid-shaped and placed in front of said surface in order to cause the simultaneous emission, on the one hand, of electrons, and on the other hand of negative ions released from said surface by spontaneous desorption ; and in that the measuring device (13) comprises means (21, 22) for working out values representing intervals of time between the reception of electrons and the reception of negatives ions by the detection device (12).

## Patentansprüche

1. Verfahren zur Massenspektrumbestimmung mittels Laufzeit mittels einer Quelle, die eine feste Oberfläche aufweist, die der Wirkung eines konstanten elektrischen Feldes unterworfen ist, dadurch gekennzeichnet, daß das elektrische Feld die simultane Emission einerseits von Elektronen und andererseits von negativen Ionen hervorruft, die von der Oberfläche durch spontane Desorption freigegeben worden sind, und daß das Massenspektrum ausgehend von den Laufzeitunterschieden der Elektronen und der negativen Ionen zwischen der Quelle und einer Erfassungseinrichtung bestimmt wird.

2. Verfahren nach Anspruch 1, dadurch gekennzeichnet, daß das elektrische Feld durch Vorsehen einer Potentialdifferenz zwischen der festen Oberfläche und einer Elektrode in Gitterform parallel zu dieser erzeugt wird.

3. Verfahren nach einem beliebigen der Ansprüche 1 und 2, dadurch gekennzeichnet, daß die elektrische Feldstärke enthalten ist zwischen 1 und 3 MV/m.

4. Laufzeit-Massenspektrometer, umfassend einen Raum (10), der mit einer Vakuumquelle verbunden werden kann, Mittel zum Freigeben durch Desorption der lonen einer Quelle (11), die durch eine im Raum liegende feste Oberfläche gebildet ist, eine Erfassungsvorrichtung (12), die Mittel zur Erfassung von von der Quelle ausgegebener lonen aufweist, eine Meßvorrichtung (13) zur Bestimmung des gesuchten Massenspektrums ausgehend von Größen, die Laufzeit der Ionen zwischen der Quelle und der Erfassungsvorrichtung darstellten, und Mittel (16) die vorgesehen sind, um ein konstantes elektrisches Feld zwischen der festen Oberfläche und einer Elektrode (15) vorzusehen, dadurch gekennzeichnet, daß die Elektrode (15) in Gitterform vor dieser Oberfläche liegt, um die simultane Emission einerseits von Elektronen und andererseits von negativen lonen hervorzurufen, die durch spontane Desorption von der Oberfläche freigegeben worden sind, und daß die Meßvorrichtung (13) Mittel (21, 22) umfaßt, um Größen auszuarbeiten, die Zeitintervalle darstellen, die den Empfang von Elektronen und den Empfang von negativen lonen durch die Erfassungsvorrichtung (12) trennen.
